# EUROPÄISCHE PATENTSCHRIFT

(11) **EP 3 508 280 B1**
(45) Veröffentlichungstag und Bekanntmachung des Hinweises auf die Patenterteilung: **10.03.2021**
(21) Anmeldenummer: 18204255.6
(22) Anmeldetag: 05.11.2018
(51) Int. Cl.: B05B 11/00

(54) **AUSTRAGVORRICHTUNG ZUM AUSTRAGEN VON FLÜSSIGEN MEDIEN**
APPLICATION DEVICE FOR APPLYING LIQUID MEDIA
DISPOSITIF DE DISTRIBUTION PERMETTANT DE DISTRIBUER DES MILIEUX LIQUIDES

(30) Priorität: 09.01.2018 DE 102018100338
(43) Veröffentlichungstag der Anmeldung: 10.07.2019
(73) Patentinhaber: Aero Pump GmbH, 65239 Hochheim/Main (DE)
(72) Erfinder: Christ, Stefan, 65239 Hochheim/Main (DE); Mersmann, Andreas, 60326 Frankfurt/Main (DE)
(74) Vertreter: Keil & Schaafhausen Patentanwälte PartGmbB

(56) Entgegenhaltungen:
- EP-A1- 0 738 542
- WO-A1-02/094708
- DE-A1- 2 837 355
- DE-T2-602004 008 340
- US-A- 4 944 431

## Beschreibung

Die Erfindung betrifft eine Austragvorrichtung zum Austragen von flüssigen Medien aus einem Behälter mit einer Pumpenkammernach dem Oberbegriff des Anspruchs 1.

Eine derartige Austragvorrichtung ist beispielsweise aus US 4 944 431 A bekannt.

Eine weitere Austragvorrichtung ist beispielsweise aus DE 28 37 355 A1 bekannt.

Eine derartige Austragvorrichtung wird beispielsweise verwendet, um eine Dosis eines Medikaments, das in flüssiger Form vorliegt, auszutragen. Das Medium kann hierzu beispielsweise zerstäubt werden, wie bei einem Nasenspray oder einem Rachenspray.

Zum Austragen des Mediums wird der Kolben, der hierzu in der Regel mit einer Handhabe verbunden ist, in der Pumpenkammer verschoben. Dadurch wird das Volumen der Pumpenkammer verkleinert. In dem Maße, wie das Volumen verkleinert wird, wird das Medium aus der Pumpenkammer durch die Auslassöffnung herausgefördert und letztendlich aus der Vorrichtung ausgegeben. Bei einem Rückhub des Kolbens wird das Volumen der Pumpenkammer wieder vergrößert. Das Medium kann dann durch die Einlassöffnung in die Pumpenkammer einströmen, so dass die Pumpenkammer für den nächsten Betätigungshub des Kolbens wieder gefüllt ist.

WO 02/094708 A1 zeigt eine Dosierpumpe mit einer Pumpenkammer, die eine Einlassöffnung und eine Auslassöffnung aufweist, und einem Kolben, der in der Pumpenkammer verschiebbar gelagert ist. Der Kolben weist an einem Ende eine Dichtlippenanordnung auf, die in eine Dosierkammer eintritt und die Dosierkammer verschließt. Die Dosierkammer steht mit einem druckgesteuerten Auslassventil in Verbindung.

Eine ähnliche Ausgestaltung ist aus DE 60 2004 008 340 T2 bekannt. Hier ist eine Dichtlippe an einem Ventilsitz vorgesehen, in dem der Fortsatz des Kolbens eintritt.

EP 0 738 542 A1 zeigt eine weitere Austragvorrichtung mit einem Kolben, der eine an einer Innenwand eines Zylinders anliegende Dichtlippe aufweist, wobei im Übrigen zwischen dem Kolben und dem Zylinder ein Ringspalt vorgesehen ist, der mit einer Belüftungsöffnung in Verbindung steht. Am Ende eines Förderhubs wird die Dichtlippe teilweise von der Zylinderinnenwand abgehoben, so dass ein Druckausgleich zur Belüftungsöffnung hin erfolgen kann.

Es ist bekannt, die Einlassöffnung in einer Seitenwand der Pumpenkammer anzuordnen. In diesem Fall wird die Einlassöffnung bei einem Kolbenhub in Förderrichtung verschlossen und bei einem Rückhub wieder freigegeben.

In vielen Fällen möchte man mit der Austragvorrichtung eine möglichst genau dosierte Menge des Mediums ausgeben können.

Dementsprechend liegt der Erfindung die Aufgabe zugrunde, eine genaue Dosierung einer Ausgabemenge des Mediums zu ermöglichen.

Diese Aufgabe wird bei einer Austragvorrichtung mit den Merkmalen des Anspruchs 1 gelöst.

Der vorbestimmte Hub des Kolbens kann relativ klein sein. Der Fortsatz tritt dann bereits kurz nach Beginn des Hubs in die Einlassöffnung ein. Wenn der Fortsatz in die Einlassöffnung eintritt, wird die Einlassöffnung unmittelbar verschlossen, so dass kein Medium durch die Einlassöffnung aus der Pumpenkammer herausgefördert werden kann. Der Beginn eines Förderhubes wird damit sehr präzise definiert. Wenn der Beginn eines Förderhubes klar definiert ist, lässt sich die Menge des ausgegebenen Mediums relativ genau dosieren. Ein druckgesteuertes Auslassventil öffnet bei Überschreiten eines ersten vorbestimmten Drucks auf seiner Eingangsseite und schließt bei Unterschreiten eines vorbestimmten Drucks auf seine Eingangsseite. Der erste Druck und der zweite Druck können gleich sein. Sie können aber auch unterschiedlich sein. Wenn der Kolben am Ende des Förderhubs die Auslassöffnung oder die Auslassöffnungen mit einem Niederdruckbereich verbindet, dann bricht der Druck am Eingang des Auslassventils zusammen und das Auslassventil schließt wieder. Somit ist sowohl der Beginn als auch das Ende der Ausgabe des Mediums klar definiert, so dass man eine sehr präzise Dosierung der Menge des Mediums erreichen kann.

Hierbei ist bevorzugt, dass die Einlassöffnung gegenüber einem Querschnitt des Fortsatzes ein Untermaß aufweist. Die Einlassöffnung muss sich also geringfügig aufweiten, wenn der Fortsatz in sie eintritt. Dies ist aber bei der Verwendung von Kunststoffmaterialien in der Regel problemlos möglich, ohne dass ein Benutzer hier größere Kräfte aufzubringen hätte. Wenn die Einlassöffnung ein Untermaß aufweist, ergibt sich in dem Augenblick, in dem der Fortsatz in die Einlassöffnung eintritt, eine gute Abdichtung, mit der verhindert wird, dass Medium durch die Einlassöffnung aus der Pumpenkammer austreten kann.

Vorzugsweise weist die Einlassöffnung eine Dichtlippe auf, die mit dem Fortsatz zusammenwirkt. Eine Dichtlippe stellt auf einfache Weise eine Dichtigkeit sicher.

Hierbei ist bevorzugt, dass der Kolben einen sich in eine Richtung von der Einlassöffnung weg verjüngenden Vergrößerungsbereich aufweist, der mit seinem größten Außendurchmesser an einer Innenwand der Pumpenkammer anliegt und am Ende des Förderhubs zumindest über einen Teil der mindestens einen Auslassöffnung hinwegbewegt worden ist oder in einer Entladungskammer größeren Durchmessers eintritt, die mit der Auslassöffnung verbunden ist. Der Vergrößerungsbereich kann beispielsweise die Form eines Kegels haben, der im Bereich seines größten Durchmessers wiederum mit einer Dichtlippe versehen ist. Wenn die Dichtlippe über einen Teil der Auslassöffnung(en) hinweggestrichen ist, gibt es auf der radialen Außenseite des Vergrößerungsbereichs eine Verbindung zwischen der oder den Auslassöffnungen und einem Niederdruckbereich. Der Niederdruckbereich kann beispielsweise mit dem Inneren eines Behälters verbunden sein, in dem das auszugebende Medium vorhanden ist. Alternativ dazu kann der Vergrößerungsbereich auch in eine Entladungskammer eintreten, die mit der oder den Auslassöffnungen verbunden ist. Die Entladungskammer weist einen größeren Durchmesser auf als der Vergrößerungsbereich des Kolbens, so dass der Umfang des Vergrößerungsbereichs nicht mehr an der Innenwand der Pumpenkammer anliegt. Auch auf diese Weise können die Auslassöffnung(en) und der Niederdruckbereich miteinander verbunden werden.

Der Kolben ist in einem Gehäuseteil geführt, wobei eine Belüftungsstrecke zwischen dem Kolben und dem Gehäuseteil ausgebildet ist. Wenn das Medium aus der Pumpenkammer herausgefördert worden ist und ein neues Medium aus dem Behälter in die Pumpenkammer gesaugt wird, entsteht in dem Behälter ein Unterdruck, der ausgeglichen werden muss. Hierzu kann Luft durch die Belüftungsstrecke zwischen dem Kolben und dem Gehäuseteil in den Behälter eintreten. Die Belüftungsstrecke zwischen dem Kolben und dem Gehäuseteil ist im vorliegenden Fall die einzige Belüftungsstrecke. Ansonsten ist die Austragvorrichtung luftdicht ausgebildet. Durch die Verwendung einer einzigen Belüftungsstrecke lässt sich der Luftstrom, der zum Druckausgleich verwendet wird, relativ genau kontrollieren.

Der Gehäuseteil bildet an einem inneren Ende der Belüftungsstrecke einen Ventilsitz, an dem in einem unbetätigten Zustand des Kolbens ein am Kolben ausgebildetes oder mit dem Kolben verbundenes Ventilelement anliegt.

Wenn der Kolben also im unbetätigten Zustand ist, in dem die Pumpenkammer ihr größtes Volumen hat, ist die Belüftungsstrecke verschlossen. Dies hat zwei Auswirkungen. Zum einen kann keine Luft mehr in den Behälter, mit dem die Austragvorrichtung verbunden ist, eintreten. Damit wird das Risiko einer Kontamination des Inhalts des Behälters kleingehalten. Zum anderen ist auch eine Sperre vorhanden, die dagegen sichert, dass Medium aus dem Behälter durch die Austragvorrichtung austritt. Dies ist insbesondere dann von Vorteil, wenn die Austragvorrichtung für eine "über Kopf" Ausgabe vorgesehen ist, bei der sich der Behälter in Schwerkraftrichtung über der Austragvorrichtung befindet.

Vorzugsweise verläuft die Belüftungsstrecke durch eine Filteranordnung hindurch. Die Filteranordnung kann beispielsweise durch eine Filtermatrix gebildet sein. Die Filtermatrix filtert die eintretende Luft hinsichtlich Keimen und verhindert eine Kontamination des Systems. Die Filtermatrix kann auch biologisch aktive Substanzen enthalten, die keimtötend oder keimverringernd wirken, beispielsweise Silber.

Vorzugsweise steht die Belüftungsstrecke mit mindestens einer Belüftungsöffnung in Verbindung und die Einlassöffnung steht mit einem Einlasskanal in Verbindung, wobei die mindestens eine Belüftungsöffnung auf ihrer von der Belüftungsstrecke abgewandten Seite durch eine Trennwand vom Einlasskanal getrennt ist. Der Einlasskanal ist vorgesehen, um das Medium aus dem Behälter zur Einlassöffnung zu leiten. Die Belüftungsöffnung oder die Belüftungsöffnungen sind vorgesehen, um Luft zum Druckausgleich in den Behälter zu lassen. Durch die Trennwand wird sichergestellt, dass sich die eintretende Luft nicht unmittelbar mit der in die Pumpenkammer eintretende Flüssigkeit mischt. Die in die Pumpenkammer eintretende Flüssigkeit kann damit blasenfrei gehalten werden.

Vorzugsweise weist der Kolben eine Bewegungsrichtung auf, die unter einem Winkel im Bereich von 60° bis 120°, insbesondere unter einem Winkel von 90° zu einer Ausgaberichtung des Mediums gerichtet ist. Dies ergibt eine einfache Handhabung. Ein Benutzer kann auf eine Handhabe einwirken, die den Kolben betätigt, wobei die Einwirkungsrichtung senkrecht oder annähernd senkrecht zu der Ausgaberichtung gerichtet ist.

Die Erfindung wird im Folgenden anhand eines bevorzugten Ausführungsbeispiels in Verbindung mit der Zeichnung beschrieben. Hierin zeigen:
- Fig. 1: eine schematische Schnittansicht einer Austragvorrichtung,
- Fig. 2: eine vergrößerte Teilansicht der Austragvorrichtung im unbetätigten Zustand und
- Fig. 3: eine vergrößerte Teilansicht der Austragvorrichtung im betätigten Zustand.

Fig. 1 zeigt eine Austragvorrichtung 1, die mit einem Behälter 2 verbunden ist. Der Behälter 2 kann mit einem flüssigen Medium gefüllt sein, das durch eine Ausgabedüse 3 ausgegeben werden soll. Das Medium ist aus Gründen der Übersicht nicht dargestellt.

Die Austragvorrichtung 1 weist ein Gehäuse 4 auf, das auf den Behälter 2 aufgeprellt oder auf andere Weise am Behälter 2 befestigt ist. Zwischen dem Gehäuse 4 und dem Behälter 2 ist eine Dichtung 5 angeordnet.

Im Gehäuse 4 ist ein Pumpengehäuse 6 angeordnet, das eine Pumpenkammer 7 umschließt. In der Pumpenkammer 7 ist ein Kolben 8 angeordnet, der durch eine Handhabe 9 gegen die Kraft einer Feder 10 betätigt werden kann. Bei der Betätigung wird der Kolben 8 in die Pumpenkammer 7 hineinbewegt und verkleinert dadurch das Volumen der Pumpenkammer 7.

Die Pumpenkammer 7 weist eine Einlassöffnung 11 auf, die mit einem Einlasskanal 12 in Verbindung steht. Der Einlasskanal 12 stellt eine Verbindung zwischen dem Behälter 2 und der Einlassöffnung 11 her.

Ferner weist die Pumpenkammer mindestens eine Auslassöffnung 13 auf, die in einen Ringraum 14 mündet, der mit einem Auslasskanal 15 verbunden ist. Der Auslasskanal 15 wiederum führt zu einem druckgesteuerten Auslassventil 16. Das Auslassventil 16 steuert die Ausgabe des Mediums durch die Auslassöffnung 3. Es öffnet bei einem vorbestimmten ersten Druck auf seiner Eingangsseite, d.h. im Auslasskanal 15, und schließt bei einem vorbestimmten zweiten Druck im Auslasskanal 15. Die beiden Drücke können gleich sein, müssen es aber nicht.

Der Kolben 8 weist einen Fortsatz 17 auf, der kurz nach Beginn einer Bewegung in Richtung auf die Einlassöffnung 11 in die Einlassöffnung 11 eintritt. Eine Bewegung des Kolbens 8 aus seiner in Fig. 2 dargestellten unbetätigten oder Ruhe-Stellung hin heraus wird im Folgenden als "Förderhub" bezeichnet. Der Fortsatz 17 des Kolbens 8 verschließt die Einlassöffnung 11 also kurz nach Beginn des Förderhubs. Zu Beginn des Förderhubs ist allerdings ein Spalt zwischen dem Fortsatz 17 und der Einlassöffnung 11 vorhanden. Die Einlassöffnung 11 ist etwas kleiner als der Querschnitt des Fortsatzes 17, d.h. die Einlassöffnung 11 weist gegenüber dem Querschnitt des Fortsatzes 17 ein Untermaß auf. Hierzu ist die Einlassöffnung 16 mit einer Dichtlippe 18 versehen. Die Dichtlippe 18 legt sich bei einer Bewegung des Fortsatzes 17 in die Eingangsöffnung 11 hinein dichtend an den Fortsatz 17 an. Mit dem Eintritt des Fortsatzes 17 in die Einlassöffnung 11 ergibt sich ein klar definiertes Verschließen der Einlassöffnung 11 und damit ein klar definierter Zeitpunkt, an dem bei einer Weiterbewegung des Kolbens 8 in die Pumpenkammer 7 hinein eine Förderung des in der Pumpenkammer 7 befindlichen Mediums durch die Auslassöffnung 13 hinaus beginnt.

Da das Medium in der Regel inkompressibel ist, ergibt sich mit dem Beginn der Förderung des Mediums aus der Pumpenkammer 7 hinaus auch der entsprechende Druckanstieg, der zu einer Öffnung des Auslassventils 16 führt.

Der Kolben 8 weist einen Vergrößerungsbereich 19 auf, der sich in eine Richtung weg von der Einlassöffnung 11 verjüngt. Man kann den Vergrößerungsbereich 19 auch vereinfacht als "Kegel" bezeichnen, wenngleich eine konische Form nicht zwingend ist. Der Vergrößerungsbereich liegt mit seinem größten Durchmesser 20 an einer Innenwand 21 der Pumpenkammer 7 an. Am Ende des Förderhubs (Fig. 3) tritt der größte Durchmesser 20 in eine Entladungskammer 22 ein, die einen größeren Durchmesser als die Pumpenkammer 7 aufweist und die mit der Auslassöffnung 13 oder den Auslassöffnungen verbunden ist. In diesem Augenblick liegt der größte Durchmesser 20 nicht mehr an der Innenwand der Pumpenkammer 7 an, so dass sich eine Verbindung zwischen der Auslassöffnung 13 und einem Niederdruckbereich ergibt. Alternativ dazu gibt der größte Durchmesser 20 die Auslassöffnung 13 zumindest teilweise frei, d.h. der Vergrößerungsbereich ist über die Auslassöffnung 13 zumindest teilweise hinwegbewegt worden. Auch dadurch wird die Auslassöffnung 13 mit dem Niederdruckbereich verbunden. Der Druck im Auslasskanal 15 sinkt damit schlagartig auf den Druck im Niederdruckbereich. Das Auslassventil 16 schließt. Da auch der Schließdruck des Auslassventils 16 und damit der Schließzeitpunkt von der Stellung des Kolbens 8 in der Pumpkammer 7 bestimmt ist, lässt sich das durch die Auslassöffnung 3 ausgegebene Volumen des Mediums sehr genau dosieren.

Der Niederdruckbereich umfasst mindestens eine Belüftungsöffnung 23 im Pumpenkammergehäuse 6, die mit einem Belüftungskanal 24 im Gehäuse 4 in Verbindung steht. Damit herrscht im Belüftungskanal 24 und in der Belüftungsöffnung 23 ein Druck, der dem Druck im Inneren des Behälters 2 entspricht. Dieser Druck ist deutlich niedriger als ein während des Förderhubs des Kolbens 8 in der Pumpenkammer 7 herrschender Druck.

Wenn der Kolben nach Abschluss eines Förderhubs unter der Wirkung der Feder 10 wieder in seine Ausgangs- oder Ruhestellung zurückbewegt wird, bewegt sich der Fortsatz 17 auch aus der Einlassöffnung 11 heraus. Mit der Rückbewegung des Kolbens 8 entsteht in der Pumpenkammer 7 ein Unterdruck, so dass sich dann, wenn sich zwischen dem Fortsatz 17 und der Dichtlippe 18 wieder ein Spalt ergeben hat, Medium aus dem Behälter 2 durch den Einlasskanal 12 und die Einlassöffnung 11 in die Pumpenkammer 7 gelangen kann. Um dann einen Druckausgleich im Behälter 2 herzustellen, ist eine Belüftungsstrecke 25 zwischen dem Kolben 8 und einem Gehäuseteil 26, in dem der Kolben gelagert ist, vorgesehen. Die Belüftungsstrecke 25 ist die einzige Verbindung zwischen dem Inneren des Behälters 2 und der Umgebung.

Eine Filteranordnung 28 umgibt den Kolben 8. Dementsprechend verläuft die Belüftungsstrecke 25 durch die Filteranordnung 28 hindurch.

Das Gehäuseteil 26 weist am Ende der Belüftungsstrecke 25, das der Einlassöffnung 11 zugewandt ist, einen Ventilsitz 27 auf, an dem in einem unbetätigten Zustand des Kolbens 8 ein am Kolben 8 ausgebildetes oder mit dem Kolben 8 verbundenes Ventilelement anliegt.

Im vorliegenden Fall ist das Ventilelement durch einen von der Einlassöffnung 11 abgewandten Bereich der Durchmesservergrößerung 19 gebildet. Im unbetätigten Zustand des Kolbens 8 gelangt also keine Luft mehr in den Behälter 2, so dass das Risiko einer Kontaminierung des Inhalts des Behälters 2 klein gehalten wird. Weiterhin verhindert die Anlage der Durchmesservergrößerung 19 am Ventilsitz 27, dass Flüssigkeit aus dem Behälter 2 nach außen dringen kann.

Die Belüftungsöffnung 23 oder die Belüftungsöffnungen und der Einlasskanal 12 sind auf der dem Behälter 2 zugewandten Seite des Gehäuses 4 mit einer Trennwand 29 voneinander getrennt. Luft, die durch die Belüftungsstrecke 25 in die Austragvorrichtung 1 eintritt, kann sich also nicht mit dem flüssigen Medium mischen, das am Einlasskanal 12 ansteht und demnächst in die Pumpenkammer 7 eingesaugt wird. Damit lässt sich eine blasenfreie Füllung der Pumpenkammer 7 erreichen.

Ein Verschlussschieber 30 ist vorgesehen, der unter eine Unterkante 31 der Handhabe 9 geschoben werden kann, um eine Betätigung der Handhabe 9 zu verhindern. Die Blockierung der Handhabe 9 ist allerdings reversibel.

Die Austragvorrichtung kann ferner eine Außenhülse 32 umfassen, die einen Kopf 33 am Gehäuse 4 festhält.

Die Austragvorrichtung ist insbesondere für eine "über Kopf"-Ausgabe des Mediums aus dem Behälter 2 geeignet, also für eine Situation, in der der Behälter 2 in Schwerkraftrichtung oberhalb der Tragvorrichtung 1 angeordnet ist.

Der Kolben 8 ist quer zu einer Ausgaberichtung des Mediums angeordnet und bewegbar, d.h. der Kolben 8 schließt mit einer Ausgabeeinrichtung einen Winkel im Bereich von 60° bis 120° ein, vorzugsweise etwa 90°.

## Patentansprüche

1. Austragvorrichtung (1) zum Austragen von flüssigen Medien aus einem Behälter mit einem Gehäuse (4), einem Pumpenkammergehäuse (6), einer Pumpenkammer (7), die eine Einlassöffnung (11) und mindestens eine Auslassöffnung (13) aufweist, und einem Kolben (8), der in der Pumpenkammer (7) verschiebbar ist und einen Fortsatz (17) aufweist, der nach einem vorbestimmten Hub des Kolbens (8) in die Einlassöffnung eintritt, wobei die mindestens eine Auslassöffnung (13) mit einem druckgesteuerten Auslassventil (16) verbunden ist, **dadurch gekennzeichnet, dass** der Kolben (8) am Ende eines Förderhubs die Auslassöffnung (13) mit einem Niederdruckbereich verbindet, der mindestens eine Belüftungsöffnung (23) im Pumpenkammergehäuse (6), die mit einem Belüftungskanal (24) im Gehäuse (4) in Verbindung steht, aufweist und in dem ein Druck herrscht, der dem Druck im Inneren des Behälters entspricht, wobei der Kolben (8) in einem Gehäuseteil (26) geführt ist, wobei eine Belüftungsstrecke (25) zwischen dem Kolben (8) und dem Gehäuseteil (26) ausgebildet ist und der Gehäuseteil (26) an einem inneren Ende der Belüftungsstrecke einen Ventilsitz (27) bildet, an dem in einem unbetätigten Zustand des Kolbens (8) ein am Kolben (8) ausgebildetes oder mit dem Kolben (8) verbundenes Ventilelement anliegt.

2. Austragvorrichtung nach Anspruch 1, **dadurch gekennzeichnet, dass** die Einlassöffnung (11) gegenüber einem Querschnitt des Fortsatzes (17) ein Untermaß aufweist.

3. Austragvorrichtung nach Anspruch 1 oder 2, **dadurch gekennzeichnet, dass** die Einlassöffnung (11) eine Dichtlippe (18) aufweist, die mit dem Fortsatz (17) zusammenwirkt.

4. Austragvorrichtung nach einem der Ansprüche 1 bis 3, **dadurch gekennzeichnet, dass** der Kolben (8) einen sich in eine Richtung von der Einlassöffnung (11) weg verjüngenden Vergrößerungsbereich (19) aufweist, der mit seinem größten Außendurchmesser (20) an einer Innenwand (21) der Pumpenkammer anliegt und am Ende des Förderhubs zumindest über einen Teil der mindestens einen Auslassöffnung (13) hinweg bewegt worden ist oder in eine Entladungskammer (22) größeren Durchmessers eintritt, die mit der Auslassöffnung (13) verbunden ist.

5. Austragvorrichtung nach einem der Ansprüche 1 bis 4, **dadurch gekennzeichnet, dass** die Belüftungsstrecke (25) durch eine Filteranordnung (28) hindurch verläuft.

6. Austragvorrichtung nach einem der Ansprüche 1 bis 5, **dadurch gekennzeichnet, dass** die Belüftungsstrecke (25) mit mindestens einer Belüftungsöffnung (23) in Verbindung steht und die Einlassöffnung (11) mit einem Einlasskanal (12) in Verbindung steht, wobei die mindestens eine Belüftungsöffnung (23) auf ihrer von der Belüftungsstrecke (25) abgewandten Seite durch eine Trennwand (29) vom Einlasskanal (12) getrennt ist.

7. Austragvorrichtung nach einem der Ansprüche 1 bis 6, **dadurch gekennzeichnet, dass** der Kolben (8) eine Bewegungsrichtung aufweist, die unter einem Winkel im Bereich von 60° bis 120° zu einer Ausgaberichtung des Mediums gerichtet ist.

## Claims

1. A discharge device (1) for discharging liquid media from a tank, comprising a housing (4), a pump chamber housing (6), a pump chamber (7) having an inlet opening (11) and at least one outlet opening (13), and a piston (8) that is displaceable in the pump chamber (7) and has a projection (17) which enters the inlet opening after a predetermined stroke of the piston (8), wherein the at least one outlet opening (13) is connected to a pressure-controlled outlet valve (16), **characterized in that** at the end of a discharge stroke, the piston (8) connects the outlet opening (13) to a low-pressure region which, in the pump chamber housing (6), has at least one air supply opening (23) which is connected to an air supply channel (24) in the housing (4), and in which a pressure prevails which corresponds to the pressure inside the tank, wherein the piston (8) is guided in a housing section (26), wherein an air supply path (25) is formed between the piston (8) and the housing section (26), and at an inner end of the air supply path, the housing section (26) forms a valve seat (27) against which, in a non-activated state of the piston (8), a valve element rests which is formed on the piston (8) or is connected to the piston (8).

2. The discharging device according to claim 1, **characterized in that** the inlet opening (11) is undersized with respect to a cross-section of the projection (17).

3. The discharging device according to claim 1 or 2, **characterized in that** the inlet opening (11) has a sealing lip (18) that interacts with the projection (17) .

4. The discharging device according to any one of claims 1 to 3, **characterized in that** the piston (8) has an enlargement region (19) which tapers in a direction away from the inlet opening (11) and rests with its largest outer diameter (20) against an inner wall (21) of the pump chamber and which, at the end of the discharge stroke, has been moved past at least a portion of the at least one outlet opening (13) or enters into a discharge chamber (22) of a larger diameter and is connected to the outlet opening (13).

5. The discharging device according to any one of claims 1 to 4, **characterized in that** the air supply path (25) passes through a filter arrangement (28).

6. The discharging device according to any one of claims 1 to 5, **characterized in that** the air supply path (25) is connected to at least one air supply opening (23) and the inlet opening (11) is connected to an inlet channel (12), wherein the at least one air supply opening (23), on its side facing away from the air supply path (25), is separated from the inlet channel (12) by a partition wall (29).

7. The discharging device according to any one of claims 1 to 6, **characterized in that** the piston (8) has a movement direction that is oriented at an angle in the range of 60° to 120° relative to a dispensing direction of the medium.

## Revendications

1. Dispositif de distribution (1), destiné à distribuer des agents liquides à partir d'un récipient, pourvu d'un corps (4), d'une enceinte de pompe (6), d'une chambre de pompe (7), qui comporte un orifice d'entrée (11) et au moins un orifice de sortie (13), et d'un piston (8), qui est déplaçable dans la chambre de pompe (7) et qui comporte un prolongement (17), qui après une course prédéfinie du piston (8) pénètre dans l'orifice d'entrée, l'au moins un orifice de sortie (13) étant relié avec une soupape d'échappement (16) commandée par pression, **caractérisé en ce qu'**à la fin d'une course de transport, le piston (8) relie l'orifice de sortie (13) avec une zone de basse pression qui comporte au moins un orifice de ventilation (23) dans l'enceinte de pompe (6), qui est en liaison avec un canal de ventilation (24) dans le corps (4) et dans lequel règne une pression qui correspond à la pression à l'intérieur du récipient, le piston (8) étant guidé dans une partie du corps (26), un trajet de ventilation (25) étant conçu entre le piston (8) et la partie du corps (26) et sur une extrémité interne du trajet de ventilation, la partie du corps (26) formant un siège de soupape (27), sur lequel, lorsque le piston (8) n'est pas actionné est adjacent à un élément de soupape conçu sur le piston (8) ou relié avec le piston (8).

2. Dispositif de distribution selon la revendication 1, **caractérisé en ce que** l'orifice d'entrée (11) présente une sous-cote par rapport à une section transversale du prolongement (17).

3. Dispositif de distribution selon la revendication 1 ou 2, **caractérisé en ce que** l'orifice d'entrée (11) comporte une lèvre d'étanchéité (18) qui coopère avec le prolongement (17).

4. Dispositif de distribution selon l'une quelconque des revendications 1 à 3, **caractérisé en ce que** le piston (8) comporte une zone d'agrandissement (19) qui se rétrécit dans une direction s'éloignant de l'orifice d'entrée (11), qui par son plus grand diamètre extérieur (20) est adjacente à une paroi interne (21) de la chambre de pompe et qui à la fin de la course de transport a été déplacée par-dessus d'au moins une partie de l'au moins un orifice de sortie (13) ou qui pénètre dans une chambre de décharge (22) de diamètre plus grand qui est reliée avec l'orifice de sortie (13).

5. Dispositif de distribution selon l'une quelconque des revendications 1 à 4, **caractérisé en ce que** le trajet de ventilation (25) s'écoule à travers un ensemble filtrant (28).

6. Dispositif de distribution selon l'une quelconque des revendications 1 à 5, **caractérisé en ce que** le trajet de ventilation (25) est en liaison avec au moins un orifice de ventilation (23) et **en ce que** l'orifice d'entrée (11) est en liaison avec un canal d'admission (12), sur sa face opposée au trajet de ventilation (25), l'au moins un orifice de ventilation (23) étant séparé du canal d'admission (12) par une paroi de séparation (29) .

7. Dispositif de distribution selon l'une quelconque des revendications 1 à 6, **caractérisé en ce que** le piston (8) présente une direction de déplacement qui sous un angle de l'ordre de 60° à 120° est dirigé vers une direction de distribution de l'agent.
